# EUROPÄISCHE PATENTSCHRIFT

(11) **EP 0 665 560 B1**
(45) Veröffentlichungstag und Bekanntmachung des Hinweises auf die Patenterteilung: **05.04.2000**
(21) Anmeldenummer: 94119166.0
(22) Anmeldetag: 05.12.1994
(51) Int. Cl.: H01C 1/01, H01C 1/084, H01C 1/144, H01L 23/498

(54) **Hybridschaltungsanordnung**
Hybrid integrated circuit device
Dispositif à circuit intégré hybride

(30) Priorität: 17.12.1993 DE 9319473 U
(43) Veröffentlichungstag der Anmeldung: 02.08.1995
(73) Patentinhaber: Tyco Electronics Logistics AG, 9323 Steinach (CH)
(72) Erfinder: Drekmeier, Karl-Gerd, Dipl.-Ing. (FH), D-82008 Unterhaching (DE)
(74) Vertreter: Heinz-Schäfer, Marion

(56) Entgegenhaltungen:
- EP-A- 0 048 938
- EP-A- 0 185 244
- EP-A- 0 465 812
- EP-A- 0 508 615
- DE-A- 4 234 022
- US-A- 4 297 670
- US-A- 4 494 104
- US-A- 4 719 443

## Beschreibung

Die Erfindung betrifft eine Hybridschaltungsanordnung nach dem Oberbegriff des Anspruchs 1, wie sie beispielsweise aus der US-A-4 719 443 bekannt ist.

Elektrische Schaltkreise mit integrierten Widerstanden, die beispielsweise als Vorwiderstände in öffentlichen Telefonvermittlungs-Anlagen eingesetzt werden, werden üblicherweise in Dickschicht- oder Dünnfilmtechnik hergestellt. Derartige Schichtschaltungen sollen in der Praxis mit kurzzeitigen großen elektrischen Leistungen belastbar sein, wie sie insbesondere im Zusammenhang mit Netzstörungen auftreten.

Bekannte, bereits auf dem Markt erhältliche Schichtschaltungen mit einem ca. 1 mm dicken Al₂O₃-Substrat mit beidseitig aufgebrachter Widerstandsschicht können mit ca. 2 kW, 100 ms belastet werden, danach entsteht ein Substratbruch. Dabei ist nicht nur die relativ geringe Kurzzeitbelastbarkeit, sondern auch die bisher beim Bruch auftretende Fragmentbildung problematisch, da sie zu unkontrolliert in der Baugruppe sich verteilenden, ggf. sogar leitenden Splittern führt.

Aufgabe der vorliegenden Erfindung ist es, eine Hybridschaltungsanordnung der eingangs genannten Art zu schaffen, die eine erheblich vergrößerte Kurzzeitlast aufweist, und bei der zusätzlich, bei noch höheren Belastungen, eine Fragmentbildung verhindert ist.

Erfindungsgemäß wird dies durch die kennzeichnenden Merkmale des Anspruchs 1 erreicht.

Durch einen beispielsweise rückseitig auf einen Al₂O₃-Schaltungsträger von 1 mm Dicke aufgeklebten Keramikstreifen aus dem gleichen Material und mit etwa gleicher Dicke gelingt es, die Kurzzeitlast der Schichtschaltung ohne Änderung der eigentlichen Schaltung nahezu zu verdoppeln. Während die primäre Funktion des Keramikstreifens in der Bereitstellung zusätzlicher Warmekapazität liegt, muß bei der Auswahl des Materials weiterhin auf ein ähnliches thermisches Ausdehnungsverhalten wie beim Schaltungsträger geachtet werden. Darüber hinaus kann die Funktion einer Wärmesenke im Kurzzeitbereich nur durch Keramikmaterialien mit hoher Wärmeleitfähigkeit erfüllt werden. Um Durchschläge zu vermeiden, ist ferner auf die Isoliereigenschaften zu achten. Versuche, die Wärmekapazität unmittelbar durch Vergrößerung der Dicke des Schaltungsträgers selbst zu erhöhen, führten nur in engen Grenzen zum Erfolg, da im Rahmen der Standardschichttechnik Bearbeitungsschwierigkeiten, beispielsweise beim Durchkontaktieren, auftraten.

Weitere Ausgestaltungen der Erfindung sind in den Unteransprüchen gekennzeichnet. Die Erfindung wird nachfolgend an Ausführungsbeispielen anhand der Figuren der Zeichnung näher erläutert. Es zeigen
- FIG 1 bis 3: drei verschiedene Ausgestaltungen einer erfindungsgemäßen Hybridschaltungsanordnung, jeweils in Seitenansicht,
- Figur 4: entfällt
- FIG 5 und 6: in seitlicher Draufsicht zwei weitere Ausgestaltungen der Erfindung,
- FIG 7: die gegen die Zeit aufgetragenen Belastbarkeitskurven einer bekannten und einer erfindungsgemäßen Schichtschaltung.

In FIG 7 ist die Belastbarkeit eines bekannten Schaltungsträgers im Vergleich zu einem erfindungsgemäß mit einem Keramikstreifen versehenen Schaltungsträger in Abhängigkeit von der Zeit dargestellt. Wichtig für die Anwendung ist vor allem der große Unterschied im Kurzzeitbereich, also bei etwa 0,1 sec. Eine noch höhere Belastung fuhrt dann zwar zur Unterbrechung der Leiterbahnen bzw. Schichtwiderstände durch Risse in den Schichten oder im Schaltungsträger. Der den gerissenen Schaltungsträger mindestens von einer Seite her zusammenhaltende Keramikstreifen verhindert jedoch eine Fragmentbildung.

In FIG 1 ist ein Schaltungsträger 1 mit beispielsweise beidseitig aufgebrachten Schichtwiderstanden 2, die mäandriert sind, dargestellt. Die Verbindung der beiden Schichtseiten erfolgt über Durchkontaktierungen 3. Der Außenanschluß 4 ist in Single-in-Line(SIL)-Version ausgeführt. Rückseitig ist ein Keramikstreifen 6 in Schaltungsträgerdicke mit einem Wärmeleitkleber 5 befestigt. Die in FIG 1 dargestellte Ausfuhrung, die dem Diagramm gemäß FIG 7 entspricht, ist besonders kostengünstig.

In FIG 2 ist eine Ausfuhrung mit Dual-in-Line-Anschlußversion 7 und einer zusätzlichen Umkontaktierung durch einen Anschlußkamm 8 dargestellt. Die Ruckseitenkeramik 6 ist etwas kleiner als der Schaltkreis 1, so daß der Schaltungstrager 1 mit seinem Randbereich über die Fläche des Keramikstreifens 6 hinaussteht und dort mittels der Anschlußkämme 8 kontaktierbar ist. Ferner ist eine Thermosicherung 10 dargestellt, die bei zu großer Langzeitbelastung die elektrische Spannung der Schaltungsanordnung unterbricht. Die Thermosicherung 10 ist in an sich bekannter Weise so ausgebildet, daß die zuvorbehandelten Netzstörungen zu kurz sind, um zu einem Schmelzen bzw. Auslöten der Sicherung zu führen. Andererseits ist die Thermosicherung 10 so ausgelegt, daß sie bereits bei einer Langzeitbelastung mit etwa 600 V auslöst und die Schaltungsanordnung elektrisch unterbricht.

In FIG 3 ist eine SIL-Ausführung mit beidseitig aufgebrachten Wärmeentlastungs-Keramikstreifen 6 dargestellt. Mit dieser Ausführung ist eine weitere Erhöhung der Kurzzeit-Belastbarkeit möglich, wobei für eine eventuelle Thermosicherung eine Ausnehmung im jeweiligen Keramikstreifen 6 vorzusehen ist.

FIG 5 und 6 zeigt jeweils die Ausgestaltung der Außenanschlüsse 4 als eine an sich bekannte, fertigungstechnisch günstige Standhilfe, wie sie bei allen Ausgestaltungen der Erfindung Verwendung finden kann. In FIG 5 ist eine flächig zwischen sich parallel zur Längsrichtung des Schaltungsträgers 1 erstreckende Leiterbahnen 11 und 12 aufgebrachte Widerstandsschicht 2 dargestellt, wobei die Anschlußflächen 13 für die Außenanschlüsse 4 an einer Längsseite des Schaltungsträgers 1 angeordnet sind. Die dargestellte Kontaktierung der Schichtwiderstände 2 am Anschluß 13 und gegenüberliegend 14 ist vorteilhaft, da absichtlich beim Bruch des Schaltungsträgers 1 durch eine zu hohe Kurzzeitbelastung die Leiterbahn 15 unterbrochen wird, was eine sofortige Abschaltung der thermischen bzw. elektrischen Überlast für die Baugruppe bewirkt. In FIG 6 ist eine Ausführung dargestellt, in der die Widerstandsschicht 2 mäandriert ist und an den Kurven Umleitungen 16 mit erheblich geringerem Flächenwiderstand aufweist. Dies dient zur Absicherung der notwendigen Stoßspannungsfestigkeit von mehr als 1 kV.

## Patentansprüche

1. Hybridschaltungsanordnung für Vorwiderstände in Telefonvermittlungs-Anlagen mit einer mindestens einseitig auf einem plattenförmigen Schaltungsträger aus Keramik aufgebrachten Widerstandsschicht, wobei auf mindestens einer Seite des Schaltungsträgers (1) ein Keramikstreifen (6) von nahezu gleichgroßer Fläche in gut wärmeleitender Weise befestigt ist,
**dadurch gekennzeichnet**,
daß die Widerstandsschicht (2) mäandriert ist, daß auf dem Schaltungsträger (1) eine mit der Widerstandsschicht (2) elektrisch verbundene Thermosicherung (10) angeordnet ist, daß der Schaltungsträger (1) und der Keramikstreifen (6) beide aus Aluminiumoxid bestehen und beide etwa 1 mm dick sind, und daß der Keramikstreifen (6) mittels Wärmeleitkleber (5) befestigt ist, wobei der Keramikstreifen (6) bei einer Kurzzeitbelastung der Schaltung bis in den Kilowattbereich hinein eine Wärmesenke für die von der Widerstandsschicht (2) erzeugte Wärme bildet und bei einem Bruch des Schaltungsträgers (1) diesen zusammenhält und eine Fragmentbildung verhindert.

2. Hybridschaltungsanordnung nach Anspruch 1, dadurch gekennzeichnet, daß
die Widerstandsschicht (2) an den Kurven Umleitungen (16) mit erheblich geringerem Flächenwiderstand aufweist.

3. Hybridschaltungsanordnung nach einem der Ansprüche 1 oder 2,
**dadurch gekennzeichnet**, daß
die Widerstandsschicht (2) flächig zwischen sich parallel zur Längsrichtung des Schaltungsträgers(1) erstreckenden Leiterbahnen (11, 12) aufgebracht ist, wobei Anschlußflächen (13) an einer Längsseite des Schaltungsträgers (1) angeordnet sind.

4. Hybridschaltungsanordnung nach einem der Ansprüche 1 bis 3,
**dadurch gekennzeichnet**, daß
die Widerstandsschicht (2) über Leiterbahnen (15) mit im Randbereich des Schaltungsträgers (1) angeordneten Anschlußflächen (13) verbunden ist, wobei dieser Randbereich über die Fläche des Keramikstreifens (6) heraussteht und mittels Anschlußkämmen kontaktierbar ist.

## Claims

1. Hybrid circuit arrangement for series resistors in telephone switching installations having a resistive layer which is mounted on at least one side of a board-like circuit carrier made of ceramic, at least one side of the circuit carrier (1) having a ceramic strip (6), with virtually the same surface area, attached to it so that there is good thermal conduction, characterized in that the resistive layer (2) has a meander shape, in that the circuit carrier (1) holds a thermal protection device (10) which is electrically connected to the resistive layer (2), in that the circuit carrier (1) and the ceramic strip (6) are both made of alumina and both have an approximate thickness of 1 mm, and in that the ceramic strip (6) is attached by means of thermally conductive adhesive (5), the ceramic strip (6) forming a heat sink for the heat produced by the resistive layer (2) in the event of the circuit having a short-term load in the kilowatt range, and holding the circuit carrier (1) together and preventing fragment formation in the event of said circuit carrier breaking.

2. Hybrid circuit arrangement according to Claim 1, characterized in that the bends in the resistive layer (2) have diversions (16) with a significantly lower sheet resistance.

3. Hybrid circuit arrangement according to one of Claims 1 and 2, characterized in that the resistive layer (2) is applied flat between conductor tracks (11, 12) which extend parallel to the longitudinal direction of the circuit carrier (1), one longitudinal side of the circuit carrier (1) having connection areas (13) arranged on it.

4. Hybrid circuit arrangement according to one of Claims 1 to 3, characterized in that the resistive layer (2) is connected via conductor tracks (15) to connection areas (13) arranged in the edge region of the circuit carrier (1), and this edge region protrudes beyond the surface area of the ceramic strip (6) and can have contact made with it by means of connection combs.

## Revendications

1. Circuit hybride pour résistances série dans des installations de communications téléphoniques comprenant une couche résistante appliquée au moins sur une face sur un support de circuit en forme de plaque, en céramique, dans lequel, sur au moins une face du support de circuit (1), une lame céramique (6) de surface presque égale est fixée par des moyens bons conducteurs de la chaleur,
**caractérisé**
en ce que la couche résistante (2) est en forme de méandres, en ce que, sur le support de circuit (1), est disposé un coupe-circuit thermique (10) connecté électriquement à la couche résistante (2), en ce que le support de circuit (1) et la lame céramique (6) sont tous deux faits d'oxyde d'aluminium et sont tous deux épais d'environ 1 mm, et en ce que la lame céramique (6) est fixée au moyen d'une colle conductrice de la chaleur (5), la lame céramique (6) formant, en présence d'une charge instantanée du circuit d'une valeur allant jusque dans le domaine du kilowatt, un puits de chaleur pour la chaleur produite par la couche résistante (2), et maintenant en présence d'une rupture du support de circuit (1) ce dernier en un seul tenant et prévenant la formation de fragments.

2. Circuit hybride selon la revendication 1,
**caractérisé**
en ce que la couche résistante (2) présente, dans les courbes, des déviations (16) possédant une résistance de surface considérablement réduite.

3. Circuit hybride selon une des revendications 1 ou 2,
**caractérisé**
en ce que la couche résistante (2) est disposée à plat entre des pistes conductrices (11, 12), qui s'étendent parallélement à la direction longitudinale du support de circuit (1), des surfaces de connexion (13) étant disposées le long d'un côté longitudinal du support de circuit (1).

4. Circuit hybride selon une des revendications 1 à 3,
**caractérisé**
en ce que la couche résistante (2) est connectée par des pistes conductrices (15) à des surfaces de connexion (13) disposées dans la région marginale du support de circuit (1), cette région marginale faisant saillie au-delà de la surface de la lame céramique (6) et pouvant recevoir le bonding au moyen de peignes de connexion.
